# EUROPÄISCHE PATENTSCHRIFT

(11) **EP 0 576 729 B1**
(45) Veröffentlichungstag und Bekanntmachung des Hinweises auf die Patenterteilung: **08.11.1995**
(21) Anmeldenummer: 92121543.0
(22) Anmeldetag: 18.12.1992
(51) Int. Cl.: F02M 35/10, F02M 23/00, F02M 25/06, F02M 25/07

(54) **Ansaugkrümmer für eine Verbrennungskraftmaschine mit einem Zylinderkopf**
Intake manifold for an internal combustion engine with one cylinder head
Collecteur d'admission pour un moteur à combustion interne avec une culasse

(30) Priorität: 03.07.1992 DE 4221913
(43) Veröffentlichungstag der Anmeldung: 05.01.1994
(73) Patentinhaber: Firma Carl Freudenberg, 69469 Weinheim (DE); Döhring, Klaus, 63743 Aschaffenburg (DE)
(72) Erfinder: Döhring, Klaus, D-63743 Aschaffenburg (DE); Andrews, Chris, New London, New Hampshire 03251 (US); Boardman, Tom, Laconia, New Hampshire 03103 (US)

(56) Entgegenhaltungen:
- DE-U- 9 005 249
- FR-A- 2 655 382
- GB-A- 2 173 857
- US-A- 4 169 471

## Beschreibung

Die Erfindung betrifft einen Ansaugkrümmer für eine Verbrennungskraftmaschine gemäß Oberbegriff von Anspruch 1.

Ein solcher Ansaugkrümmer ist aus der GB-A-2 173 857 bekannt. Der Ansaugkrümmer besteht aus Aluminium und umfaßt mehrere Teile, wobei die Bypassleitung durch zwei miteinander verbundene Saugrohrteile gebildet ist. Die beiden Saugrohrteile, die den Ansaugkrümmer bilden und die Bypassleitung begrenzen, sind am Zylinderkopf der Verbrennungskraftmaschine befestigt. Die Herstellung des Ansaugkrümmers, bestehend aus den beiden Saugrohrteilen sowie deren Montage sind wenig zufriedenstellend.

Aus der FR-A-2655 382, die dem Oberbegriff von Anspruch 1 bildet, ist ein Ansaugkrümmer bekannt, dessen Ansaugflansch aus drei seperat erzeugten Teilen besteht, die in einer Sandwichbauweise miteinander verbunden und am Zylinderkopf befestigt sind. Die Ansaugöffnung wird durch eine Bohrung im Zylinderkopf gebildet, die den Einlaßkanal des Zylinderkopfs mit der Bypassleitung verbindet, die sich im mittleren der drei Teile erstreckt und durch die beiden daran angrenzenden Teile begrenzt ist. Die Aufgabe, die durch das vorbekannte Bauteil gelöst werden soll, wird darin gesehen, das sekundäre Gas möglichst nahe am Einlaßventil einzuspeisen.

Aus dem DE-GM 90 05 249.8 ist eine Brennkraftmaschine bekannt, die mit Dieselkraftstoff betrieben wird und eine Kurbelgehäuseentlüftung aufweist. Das aus dem Kurbelgehäuse austretende Gasgemisch wird in den Ansaugluftstrom eingespeist und dadurch erneut der Verbrennung zugeführt. Die Einspeisung des aus dem Kurbelgehäuse abgezogenen Gasgemischs erfolgt dabei mittels eines Verteilerstücks im Bereich der Ansaugstutzen, wobei das Verteilerstück rohrförmig ausgebildet ist. Die Anzahl der Auslaßöffnungen des Verteilers entspricht der Zylinderzahl, wobei die Wege vom Anschluß bis zu den einzelenen Ansaugöffnungen eine unterschiedliche Länge aufweisen, was im Hinblick auf eine optimale Verbrennung wenig zufriedenstellend ist, da den einzelenen Zylindern voneinander abweichende Mengen des sekundären Gases zugeführt werden.

Der Erfindung liegt die Aufgabe zugrunde, einen Ansaugkrümmer der vorbekannten Art derart weiter zu entwickeln, daß eine Bypassleitung zur Einspeisung eines sekundären Gases in den Ansaugkrümmer integriert ist, daß der Ansaugkrümmer in fertigungstechnischer und wirtschaftlicher Hinsicht günstig herstellbar ist und daß unerwünschte Materialanhäufungen vermieden werden.

Diese Aufgabe wird bei dem erfindungsgemäßen Ansaugkrümmer durch Anspruch 1 gelöst, auf vorteilhafte Ausgestaltungen nehmen die Unteransprüche Bezug.

Im Hinblick auf eine einfache und unkomplizierte Zuführung eines sekundären Gases in die Verbrennungskraftmaschine ist die Bypassleitung durch eine in Richtung des Zylinderkopfes offene Nut des einstückig mit dem Ansaugrohr ausgebildeten Ansaugflansches gebildet, wobei die Bypassleitung auf der dem Zylinderkopf zugewandten Seite durch eine Dichtung begrenzt ist, die aus einem elastomeren Werkstoff gebildet ist. Hierbei ist von Vorteil, daß das sekundäre Gas bis an den Anschluß geführt wird und anschließend in die Bypassleitung, die einerseits durch den Ansaugflansch und andererseits in Richtung des Zylinderkopfs begrenzt ist. Durch die Bypassleitung gelangt das Gas direkt in die Ansaugöffnung der Verbrennungskraftmaschine. Die Bypassleitung ist bevorzugt zwischen dem Ansaugrohr und den Durchbrechungen zur Befestigung des Ansaugkrümmers angeordnet. Die Bypassleitung ist besonders einfach herstellbar, da die in Richtung des Zylinderkopfs offene Nut, ebenso wie der Rest des Ansaugkrümmers von einer Seite entformt werden können. Unerwünschte Materialanhäufungen, die in fertigungstechnischer Hinsicht wenig befriedigend sind, da sie zu unterschiedlichem Schrumpf führen, können bei der Konstruktion und der Fertigung des erfindungsgemäßen Ansaugkrümmers vermieden werden. Im einfachsten Falle kann es vorgesehen sein, daß sich die Nut bis direkt an den Zylinderkopf erstreckt und an diesem durch eine Flach-, Formteil- oder eine Flüssigdichtung abgedichtet ist. Der Querschnitt der Bypassleitung kann den jeweiligen Gegebenheiten des Anwendungsfalls in optimaler Weise durch die Tiefe der Nut angepaßt sein.

Die Bypassleitung ist auf der dem Zylinderkopf zugewandten Seite durch eine Dichtung begrenzt, die aus einem elastomeren Werkstoff besteht. In Abhängigkeit von den jeweiligen Gegebenheiten des Anwendungsfalls kann das elastomere Material einen Dichtungsträger umschließen, der bevorzugt aus einem Hartkunststoff besteht, wobei der Anschluß einstückig mit dem Dichtungsträger ausgebildet sein kann. Die Dichtung kann in der Nut durch eine einstückig angeformte Haltevorrichtung positioniert sein, wodurch die Montage des Ansaugkrümmers erleichtert wird.

Das sekundäre Gas kann beispielsweise aus dem Kurbelgehäuse der Verbrennungskraftmaschine entlüftet sein, wobei der Anschluß mit der Kurbelgehäuseentlüftung der Verbrennungskraftmaschine verbunden ist.

Eine andere Anwendung des Ansaugkrümmers kann darin bestehen, daß der Schlauchanschluß mit einer Abgasrückführvorrichtung oder einer Leerlauffüllungsregelung der Verbrennungskraftmaschine verbunden ist. Die in diesen Bereichen anfallenden, sekundären Gase können dadurch der Maschine wieder zugeführt und für den Verbrennungsablauf genutzt werden.

Bei Verwendung des Ansaugkrümmers an mehrzylindrigen Verbrennungskraftmaschinen kann der Anschluß symmetrisch zwischen den Ansaugrohren des Ansaugkrümmers angeordnet sein, so daß die Bypassleitung aus zumindest zwei gleichlangen Teilabschnitten besteht. Hierbei ist von Vorteil, daß gleiche Mengen des sekundären Gases in die den einzelnen Zylindern zugeordneten Ansaugrohre geführt werden und dadurch für alle Zylinder das gleiche Gemisch für eine optimale Verbrennung bereitsteht. Bei einer 4-Zylinder Reihenmaschine beispielsweise und einer Anordnung des Anschlusses zwischen den beiden mittleren Ansaugrohren können die Teilabschnitte der Bypassleitung für die beiden mittleren Ansaugrohre zumindest teilweise um diese herumgeführt sein, wobei die beiden äußeren Ansaugrohre auf dem relativ direkteren Weg mit dem Anschluß verbunden sind.

Gemäß einer vorteilhaften Ausgestaltung kann der Anschluß als Schlauchanschluß ausgebildet sein und einstückig mit dem Ansaugflansch ausgeführt sein. Eine gute Abdichtung und gute Gebrauchseigenschaften während einer langen Gebrauchsdauer sind dadurch bedingt.

Nach einer anderen Ausgestaltung kann der Anschluß durch zumindest eine Öffnung im Zylinderkopf gebildet sein. Hierbei ist von Vorteil, daß keine zusätzliche Verschlauchung erforderlich ist, wodurch einerseits der Einbauraum der Verbrennungskraftmaschine nicht weiter begrenzt wird und andererseits Wartungs- und Kontrollarbeiten in diesem Bereich entfallen können.

Die Haltevorrichtung kann beispielsweise durch einen in Richtung der Nut vorspringenden Halteabschnitt des Dichtungsträgers gebildet sein, wobei der Halteabschnitt mit der Nut in Eingriff bringbar ist. Gleichmäßige Wandstärken des Ansaugkrümmers und der Querschnitt der Bypassleitung können durch die Verwendung der Dichtung genau eingehalten werden, da die Dichtung beispielsweise mit der Haltevorrichtung einen Teil der in Richtung des Zylinderkopfes offenen Nut verschließen kann.

Gemäß einer vorteilhaften Ausgestaltung ist es vorgesehen, daß der Ansaugkrümmer aus einem polymeren Werkstoff besteht. Der Ansaugkrümmer ist dadurch einfach herstellbar und weist im Vergleich zu einem metallischen Ansaugkrümmer ein deutlich verringertes Gewicht auf.

Der Ansaugflansch aus Kunststoff kann zur Befestigung am Zylinderkopf Durchbrechungen aufweisen, in die kraft- und/oder formschlüssig Buchsen aus einem nicht kriechenden Material, beispielsweise aus Sintermetall eingesetzt sind. Hierbei ist von Vorteil, daß der Ansaugkrümmer dauerhaft am Zylinderkopf befestigt ist und Relaxationserscheinungen des verwendeten Kunststoffs nicht zur einer Beeinträchtigung der Gebrauchseigenschaften führen. Die Buchsen stützen sich einerseits direkt am Zylinderkopf und andererseits am Befestigungselement, beispielsweise an der Schraube ab. Die Buchsen können beispielsweise im Bereich ihrer Oberfläche eine Verzahnung aufweisen, die mit dem Kunststoff des Ansaugkrümmers in Eingriff ist. Dadurch wird die Kraftübertragung zwischen Buchse und Flansch gewährleistet.

Ein Ausführungsbeispiel des erfindungsgemäßen Ansaugkrümmers für eine Verbrennungskraftmaschine mit einem Zylinderkopf ist nachfolgend anhand der als Anlage beigefügten Zeichnungen weiter verdeutlicht. Diese zeigen die zu berücksichtigenden Einzelkomponenten teilweise in schematischer Darstellung.

In Figur 1 ist eine Ansicht des Ansaugkrümmers gezeigt; in Figur 2 ein Ausschnitt aus dem Ansaugkrümmer gemäß Figur 1.

In Figur 1 ist die Ansicht eines Ansaugkrümmers für eine Verbrennungskraftmaschine mit 4 Zylindern dargestellt, der vier Ansaugrohre 1.1, 1.2, 1.3, 1.4 und einen Ansaugflansch 2 umfaßt. Die Bypassleitung 3 ist mit einem Anschluß 4, der als Schlauchanschluß ausgebildet ist, versehen und dient zur Einspeisung eines sekundären Gases in die Verbrennungskraftmaschine. In diesem Ausführungsbeispiel ist der Anschluß 4 zur Entlüftung mit dem Kurbelgehäuses der Verbrennungskraftmaschine verbunden. Die Bypassleitung 3 ist durch eine Nut 5 in Ansaugflansch 2 gebildet, die zur leichteren Herstellung in Richtung des Zylinderkopfs offen ist. Der Schlauchanschluß ist in diesem Ausführungsbeispiel einstückig mit dem Ansaugflansch 2 ausgebildet und mit dem einen Ende der Nut 5 verbunden. Die Nut 5 erstreckt sich vom Anschluß 4 bis zum Ansaugrohr 1 des Ansaugkrümmers. Der Anschluß 4 ist symmetrisch zwischen den Ansaugrohren 1.1 bis 1.4 angeordnet und die Bypassleitung 3 ist in vier gleichlange Teilabschnitte 3.1 bis 3.4 aufgeteilt. Die beiden dem Anschluß 4 am nächsten liegenden Ansaugrohre 1.2, 1.3 sind über die Teilabschnitte 3.2, 3.3, die sich zumindest teilweise entlang des Umfangs der Ansaugrohre 1.2, 1.3 erstrecken, mit der Kurbelgehäuseentlüftung verbunden. Die Teilabschnitte 3.1, 3.4 der Bypassleitung 3, die vom Anschluß 4 in die äußeren Ansaugrohre 1.1, 1.4 führen, weisen die gleiche Länge auf, wie die benachbarten Teilabschnitte 3.2, 3.3.

Zur Abdichtung des Ansaugflanschs 2 gegenüber dem Zylinderkopf ist eine Dichtung 6 aus elastomerem Werkstoff vorgesehen. Wie in Figur 2 dargestellt, umfaßt die Dichtung 6 einen Dichtungsträger (9) aus einem Hartkunststoff, der von elastomerem Werkstoff teilweise umschlossen ist. Der Dichtungsträger 9 ist mit einem Vorsprung 9.1 in der Nut 5 positioniert. Nach einem von Figur 1 abweichenden Ausführungsbeispiel kann der Schlauchanschluß einstückig mit dem Dichtungsträger 9 ausgebildet sein. Abweichende Ausgestaltungen der Dichtung 6, z. B. ohne Dichtungsträger 9.1 bei Verwendung eines Anschlusses 4, der durch eine Öffnung im Zylinderkopf gebildet ist, sind ebenfalls möglich. Die Nut 5 ist zwischen dem Ansaugrohr 1 und der Durchbrechung 7 angeordnet. Die Wandstärken des Ansaugkrümmers sind im wesentlichen gleich, so daß unerwünschte Materialanhäufungen vermieden werden. Die Buchse 8, die in der Durchbrechung 7 kraft- und/oder formschlüssig eingesetzt ist, besteht in diesem Ausführungsbeispiel aus Messing. Die Buchse 8 weisen in einem Teilbereich ihrer axialen Erstreckung eine Oberflächenstruktur zur sicheren Festlegung innerhalb der Durchbrechung 7 auf. Die Verwendung von Buchsen 8 aus davon abweichendem, nicht kriechendem Material, wie beispielsweise Sintermetall, ist ebenfalls möglich.

## Patentansprüche

1. Ansaugkrümmer für eine Verbrennungskraftmaschine mit einem Zylinderkopf, umfassend zumindest ein Ansaugrohr (1) mit einem Ansaugflansch (2) zur gasdichten Befestigung an dem Zylinderkopf, wobei eine Bypassleitung (3) zur Einspeisung eines sekundären Gases in eine Ansaugöffnung der Verbrennungskraftmaschine vorgesehen ist, wobei das Gas mittels eines Anschlusses (4) in die Bypassleitung (3) einspeisbar ist und wobei der Anschluß (4) mit dem einen Ende und die Ansaugöffnung mit dem anderen Ende der Bypassleitung (3) verbunden ist, wobei die Bypassleitung (3) durch eine in Richtung des Zylinderkopfs offene Nut (5) des Ansaugflansches (2) gebildet ist und die Bypassleitung (3) auf der dem Zylinderkopf zugewandten Seite durch eine Dichtung (6) begrenzt ist, dadurch gekennzeichnet, daß das Ansaugrohr (1) einstückig mit dem Ansaugflansch (2) ausgebildet ist und daß die Dichtung (6) in der Nut (5) positioniert und aus einem elastomeren Werkstoff gebildet ist.

2. Ansaugkrümmer nach Anspruch 1, dadurch gekennzeichnet, daß die Dichtung (6) aus einem einen Dichtungsträger (9) umschließenden elastomeren Werkstoff gebildet ist.

3. Ansaugkrümmer nach Anspruch 2, dadurch gekennzeichnet, daß der Anschluß (4) einstückig mit dem Dichtungsträger (9) ausgebildet ist.

4. Ansaugkrümmer nach Anspruch 3, dadurch gekennzeichnet, daß der Dichtungsträger (9) im Bereich der Bypassleitung (3) zumindest eine Haltevorrichtung aufweist.

5. Ansaugkrümmer nach einem der Ansprüche 1 bis 4, dadurch gekennzeichnet, daß der Anschluß (4) mit der Kurbelgehäuseentlüftung der Verbrennungskraftmaschine verbunden ist.

6. Ansaugkrümmer nach einem der Ansprüche 1 bis 4, dadurch gekennzeichnet, daß der Anschluß (4) mit einer Abgasrückführvorrichtung verbunden ist.

7. Ansaugkrümmer nach einem der Ansprüch 1 bis 4, dadurch gekennzeichnet, daß der Anschluß (4) mit einer Leerlauffüllungsregelungsvorrichtung verbunden ist.

8. Ansaugkrümmer nach einem der Ansprüche 1 bis 7, mit zumindest zwei Ansaugrohren, dadurch gekennzeichnet, daß der Anschluß (4) symmetrisch zwischen den Ansaugrohren (1.1, 1.2) angeordnet ist und die Bypassleitung (3) aus zumindest zwei gleichlangen Teilabschnitten (3.1, 3.2) besteht.

9. Ansaugkrümmer nach einem der Ansprüche 1 bis 8, dadurch gekennzeichnet, daß der Anschluß (4) als Schlauchanschluß ausgebildet ist und daß der Schlauchanschluß einstückig mit dem Ansaugflansch (2) ausgeführt ist.

10. Ansaugkrümmer nach einem der Ansprüch 1 bis 8, dadurch gekennzeichnet, daß der Anschluß (4) durch zumindest eine Öffnung im Zylinderkopf gebildet ist.

11. Ansaugkrümmer nach einem der Ansprüche 1 bis 10, gekennzeichnet durch die Verwendung eines polymeren Werkstoffs.

12. Ansaugkrümmer nach Anspruch 11, dadurch gekennzeichnet, daß der Ansaugflansch ( 2) zur Befestigung am Zylinderkopf Durchbrechungen (7) aufweist und aß in die Durchbrechungen (7) kraft- und/oder formschlüssig Buchsen (8) aus einem nicht kriechenden Material eingesetzt sind.

13. Ansaugkrümmer nach Anspruch 12, dadurch gekennzeichnet, daß die Buchsen (8) aus einem Sintermetall bestehen.

## Claims

1. An intake manifold for an internal combustion engine with one cylinder head, comprising at least one intake pipe (1) with an intake flange (2) for gas-tight fastening to the cylinder head, there being provided a bypass conduit (3) for feeding a secondary gas into an intake orifice of the internal combustion engine, the gas being capable of being fed into the bypass conduit (3) by means of a connection (4), and the connection (4) being connected to one end of the bypass conduit (3) and the intake orifice to the other end of the latter, the bypass conduit (3) being formed by a groove (5), open in the direction of the cylinder head, of the intake flange (2), and the bypass conduit (3) being limited, on the side facing the cylinder head, by a gasket (6), characterized in that the intake pipe (1) is designed in one piece with the intake flange (2), and in that the gasket (6) is positioned in the groove (5) and is formed from an elastomeric material.

2. An intake manifold according to claim 1, characterized in that the gasket (6) is formed from an elastomeric material surrounding a gasket carrier (9).

3. An intake manifold according to claim 2, characterized in that the connection (4) is designed in one piece with the gasket carrier (9).

4. An intake manifold according to claim 3, characterized in that the gasket carrier (9) has at least one holding device in the region of the bypass conduit (3).

5. An intake manifold according to any one of claims 1 to 4, characterized in that the connection (4) is connected to the crankcase ventilation of the internal combustion engine.

6. An intake manifold according to any one of claims 1 to 4, characterized in that the connection (4) is connected to an exhaust-gas return device.

7. An intake manifold according to any one of claims 1 to 4, characterized in that the connection (4) is connected to an idle filling control device.

8. An intake manifold according to any one of claims 1 to 7, with at least two intake pipes, characterized in that the connection (4) is arranged symmetrically between the intake pipes (1.1, 1.2) and the bypass conduit (3) consists of at least two portions (3.1, 3.2) of equal length.

9. An intake manifold according to any one of claims 1 to 8, characterized in that the connection (4) is designed as a hose connection, and in that the hose connection is made in one piece with the intake flange (2).

10. An intake manifold according to any one of claims 1 to 8, characterized in that the connection (4) is formed by at least one orifice in the cylinder head.

11. An intake manifold according to any one of claims 1 to 10, characterized by the use of a polymeric material.

12. An intake manifold according to claim 11, characterized in that the intake flange (2) has perforations (7) for fastening to the cylinder head, and in that bushes (8) made of an anti-creep material are inserted non-positively and/or positively into the perforations (7).

13. An intake manifold according to claim 12, characterized in that the bushes (8) consist of a sintered metal.

## Revendications

1. Collecteur d'admission pour un moteur à combustion interne avec une culasse, comprenant au moins une tubulure d'admission (1) pourvue d'une bride d'aspiration (2) permettant une fixation étanche au gaz sur la culasse, une conduite de dérivation (3) pour l'alimentation d'un gaz secondaire dans une ouverture d'admission du moteur à combustion interne étant prévue, le gaz pouvant être alimenté dans la conduite de dérivation (3) au moyen d'un raccord (4) et le raccord (4) étant relié à l'une des extrémités de la conduite de dérivation (3) tandis que l'ouverture d'admission est reliée à l'autre extrémité, la conduite de dérivation (3) étant formée par une gorge (5) de la bride d'aspiration (2) ouverte en direction de la culasse et la conduite de dérivation (3) étant limitée, sur le côté tourné vers la culasse, par une garniture d'étanchéité (6), caractérisé en ce que la tubulure d'admission (1) est formée d'un seul morceau avec la bride d'aspiration (2) et en ce que la garniture d'étanchéité (6) est positionnée dans la gorge (5) et est formée d'une matière élastomère.

2. Collecteur d'admission selon la revendication 1, caractérisé en ce que la garniture d'étanchéité (6) est formée d'une matière élastomère entourant un support de garniture (9).

3. Collecteur d'admission selon la revendication 2, caractérisé en ce que le raccord (4) est formé d'un seul morceau avec le support de garniture (9).

4. Collecteur d'admission selon la revendication 3, caractérisé en ce que le support de garniture (9) est pourvu, dans la zone de la conduite de dérivation (3), d'au moins un dispositif de maintien.

5. Collecteur d'admission selon l'une des revendications 1 à 4, caractérisé en ce que le raccord (4) communique avec le reniflard d'aération du carter du moteur à combustion interne.

6. Collecteur d'admission selon l'une des revendications 1 à 4, caractérisé en ce que le raccord (4) est relié à un dispositif de recirculation des gaz d'échappement.

7. Collecteur d'admission selon l'une des revendications 1 à 4, caractérisé en ce que le raccord (4) est relié à un dispositif de réglage de mélange de ralenti.

8. Collecteur d'admission selon l'une des revendications 1 à 7, comprenant au moins deux tubulures d'admission, caractérisé en ce que le raccord (4) est situé de manière symétrique entre les tubulures d'admission (1.1, 1.2) et en ce que la conduite de dérivation (3) est formée d'au moins deux segments (3.1, 3.2) de même longueur.

9. Collecteur d'admission selon l'une des revendications 1 à 8, caractérisé en ce que le raccord (4) est formé comme un raccord de tuyau et en ce que le raccord de tuyau est exécuté d'un seul morceau avec la bride d'aspiration (2).

10. Collecteur d'admission selon l'une des revendications 1 à 8, caractérisé en ce que le raccord (4) est formé par au moins une ouverture dans la culasse.

11. Collecteur d'admission selon l'une des revendications 1 à 10, caractérisé par l'utilisation d'une matière polymère.

12. Collecteur d'admission selon la revendication 11, caractérisé en ce que la bride d'aspiration (2) est pourvue de découpures (7) pour la fixation sur la culasse et en ce que, dans ces découpures (7), sont insérées, sous l'effet de l'adhérence et/ou par conjugaison de forme, des douilles (8) faites d'un matériau ne subissant pas le fluage.

13. Collecteur d'admission selon la revendication 12, caractérisé en ce que les douilles (8) sont faites d'un métal fritté.
